# EUROPÄISCHE PATENTSCHRIFT

(11) **EP 2 339 602 B1**
(45) Veröffentlichungstag und Bekanntmachung des Hinweises auf die Patenterteilung: **22.05.2013**
(21) Anmeldenummer: 09175227.9
(22) Anmeldetag: 06.11.2009
(51) Int. Cl.: H01H 13/02

(54) **Schaltvorrichtung mit Reflektor**
Switching device with reflector
Dispositif de commutation comprenant un reflecteur

(43) Veröffentlichungstag der Anmeldung: 29.06.2011
(73) Patentinhaber: RAFI GmbH & Co. KG, 88276 Berg (DE)
(72) Erfinder: Siegler, Ralf, 88281 Schlier (DE)
(74) Vertreter: Engelhardt, Guido

(56) Entgegenhaltungen:
- EP-A- 0 749 136
- EP-A- 0 976 972
- EP-A- 1 389 788
- EP-A- 1 685 579
- EP-A2- 0 414 366
- FR-A- 2 690 502
- US-A1- 2008 037 277

## Beschreibung

Die Erfindung bezieht sich auf eine Schaltvorrichtung gemäß des Oberbegriffes von Patentanspruch 1.

In der EP 1 685 579 B1 ist ein Schalterfeld mit wenigstens einem Schalter beschrieben. Das Schalterfeld besteht aus mindestens einer solchen Schaltvorrichtung, deren in die Öffnung der Gehäuseabdeckung eingesetzter Taster axial bewegbar zu einem Schaltkontakt zustellbar ist. Um den Taster während der axialen Zustellbewegung seitlich geführt zu halten, ist es erforderlich, in die Öffnung der Gehäuseabdeckung eine ringförmige Hülse einzusetzen, deren Innenkontur an die Außenkontur des Tasters anliegt und diesen folglich seitlich abstützt.

Die Hülse ist dabei aus einem Material gefertigt, durch das keine Lichtwellen hindurchdringen. Um nunmehr die Lichtwellen, die von einer LED emittiert sind, aus dem Inneren des Gehäuses in Richtung des Tasters und der Außenseite der Gehäuseabdeckung zu leiten, ist ein ringförmiger Luftspalt zwischen der Außenseite der Hülse und der Gehäuseabdeckung vorgesehen. Darüber hinaus sind die von der LED ausgesandten Lichtwellen zu bündeln und in Richtung der Gehäuseabdeckung zu leiten. Dies wird dadurch bewerkstelligt, dass eine äußere Ringhülse vorgesehen ist, so dass die jeweilige LED zwischen der äußeren und der inneren Hülse angeordnet ist. Zwischen den beiden Hülsen entsteht demnach der ringförmige Luftspalt, in dem die Lichtwellen in Richtung der Gehäuseabdeckung verlaufen.

Die Außenseite der Gehäuseabdeckung ist mittels einer Folie abgedeckt, durch die die beiden Hülsen und der dazwischen vorhandene Luftspalt sowie der Taster verschlossen sind.

Als nachteilig bei dieser Ausgestaltung hat sich herausgestellt, dass die von den LEDs emittierten Lichtwellen unhomogen den Luftspalt ausleuchten, da die Lichtwellen punktförmig in Richtung der Gehäuseabdeckung abstrahlen. Auch durch die Folie kann eine homogene Ausleuchtung des vorhandenen Luft-Ringspaltes nicht erreicht werden, da die Brechung der Lichtwellen durch die dünnwandige Folie nicht ausreicht, um die punktuelle Ausleuchtung der jeweiligen LED gleichmäßig zu brechen.

Somit sind eine Vielzahl von Leuchtmitteln, insbesondere LEDs, auf der Leiterplatte zu montieren. Dies erhöht jedoch den Energieverbrauch; des Weiteren erzeugen die jeweiligen Leuchtmittel Wärme, durch die die einzelnen Bauteile beschädigt werden können, da sich diese beispielsweise aufgrund erhöhter und längerer Wärmestandzeiten verziehen.

Aus der FR-A-2690502 ist eine Schaltvorrichtung zu entnehmen, die aus einem axial in Richtung eines Schaltkontaktes zustellbaren Tasters besteht. Der Schaltkontakt ist auf einer Leiterplatte angebracht, auf der eine Vielzahl von Leuchtmitteln angeordnet sind, um den Ringspalt, der seitlich zwischen dem lichtundurchlässigen Taster und dem Gehäuse vorgesehen ist, auszuleuchten. Der Ringspalt ist mit einem Lichtwellenleiter ausgefüllt, durch den die von den Leuchtmittel abgestrahlten Lichtwellen aufgenommen und nach außen weitergeleitet sind.

Als nachteilig bei diesem Taster hat sich herausgestellt, dass der Abstand zwischen den Leuchtmitteln und der den Leuchtmitteln zugewandten Stirnseite des Lichtwellenleiters äußerst groß bemessen ist, so dass eine Vielzahl von Leuchtmitteln vorzusehen sind, um den Ringspalt zuverlässig und homogen auszuleuchten.

Aus der EP 07 49 136 A2 ist eine Schaltvorrichtung bekannt, die die Merkmale des Oberbegriffes des Anspruchs 1 offenbart.

Darüber hinaus ist die den Leuchtmitteln zugewandte Stirnseite des Lichtwellenleiters eben ausgestaltet, so dass die von den Leuchtmitteln ausgestrahlten Lichtwellen nahezu senkrecht in den Lichtwellenleiter eintreten und somit eine hohe Reflektion der Lichtwellen in Richtung der Leiterplatte entsteht. Dieser Brechungseffekt der Lichtwellen führt jedoch dazu, dass lediglich ein geringer Anteil der von den Leuchtmitteln emittierten Lichtwellen den Lichtwellenleiter tatsächlich durchdringt und somit den Ringspalt zwischen dem Taster und dem Gehäuse ausleuchtet.

Es ist daher Aufgabe der Erfindung, eine Schaltvorrichtung der eingangs genannten Gattung derart weiterzubilden, dass zum Einen eine möglichst homogene Ausleuchtung des ringförmigen Luftspaltes zwischen dem Taster und der Gehäuseabdeckung erreicht ist, und dass zum Anderen eine möglichst geringe Anzahl von Leuchtmitteln zur Ausleuchtung dieses Luftspaltes verwendet werden können. Darüber hinaus soll eine möglichst einfache und kostengünstig herzustellende Schaltvorrichtung bereit gestellt sein.

Diese Aufgaben werden erfindungsgemäß durch die Merkmale des kennzeichnenden Teiles des Patentanspruchs 1 gelöst.

Weitere vorteilhafte Weiterbildungen der Erfindung ergeben sich aus den Unteransprüchen.

Dadurch, dass der in den Luftspalt eingesetzte Lichtwellenleiter gleichzeitig als Führungsglied für den Taster bei dessen axialen Zustellbewegungen als auch als Lichtmischer für die von den Leuchtmitteln ausgestrahlten Lichtwellen dient, werden dem Lichtwellenleiter zwei Funktionen zugeordnet, so dass zum einen Bauteile, die im zitierten Stand der Technik zur Bildung des Luftspaltes notwendig sind, eingespart werden können und zum anderen durch die Reduzierung der Bauteile verringert sich der Platzbedarf, so dass auf der gleichen Fläche einer Gehäuseabdeckung mehrere solcher Schaltvorrichtungen nebeneinander eingebaut werden können.

Es ist besonders vorteilhaft, wenn der Lichtwellenleiter nach außen durch eine Reflektionsblende oder eine Farbbeschichtung abgeschirmt ist, so dass die von den Leuchtmitteln emittierten Lichtwellen in Richtung der Gehäuseabdeckung reflektiert sind. Durch die konstruktive Ausbildung des Lichtwellenleiters, insbesondere wenn in diesem Lichtwellen brechenden Partikel eingesetzt sind, werden die punktuellen Lichtwellen im Bereich des jeweiligen Leuchtmittel weiter aufgebrochen, so dass um den Taster ein homogenes Lichtfeld entsteht und von außen nicht mehr erkennbar ist, von welcher der verwendeten Leuchtmittel die jeweilige Lichtwelle abgestrahlt wurde. Durch diese Maßnahmen kann die Anzahl der Leuchtmittels auf ein Minimum reduziert werden. Dies verringert den notwendigen Energieverbrauch. Zum weiteren wird die Wärmeabstrahlung der Leuchtmittel reduziert, wodurch die Lebensdauer der gesamten Schaltvorrichtung erhöht ist.

In der Zeichnung sind zwei Ausführungsbeispiele einer erfindungsgemäßen Schaltvorrichtung dargestellt, die nachfolgend näher erläutert sind. Im Einzelnen zeigt:
- Figur 1: ein erstes Ausführungsbeispiel einer Schaltvorrichtung bestehend aus einer Gehäuseabdeckung, einem in eine Öffnung der Gehäuseabdeckung eingesetzten Taster, der in Richtung eines im Inneren der Gehäuseabdeckung angeordneten Schaltkontaktes axial zustellbar ist und aus einem zwischen der Gehäuseabdeckung und der Außenseite des Tasters angeordneten Lichtwellenleiters, im unbetätigten Zustand und im Schnitt,
- Figur 2: ein zweites Ausführungsbeispiel einer Schaltvorrichtung bestehend aus einer Gehäuseabdeckung, einem in eine Öffnung der Gehäuseabdeckung eingesetzten Taster, der in Richtung eines im Inneren der Gehäuseabdeckung angeordneten Schaltkontaktes axial zustellbar ist und aus einem zwischen der Gehäuseabdeckung und der Außenseite des Tasters angeordneten Lichtwellenleiters, im betätigten Zustand und im Schnitt,
- Figur 3: den Schalter gemäß Figur 2 im Bereich III in vergrößerter Darstellung und
- Figuren 4a bis 4c: den Schalter gemäß Figur 2 im Bereich IV in vergrößerter Darstellung mit andersartig ausgestalteten Reflektoren.

In den Figuren 1 und 2 ist eine Schaltvorrichtung 1 zur Erzeugung eines oder mehrerer Schaltsignale zu entnehmen. Mehrere dieser Schaltvorrichtungen 1 sind dabei in eine Gehäuseabdeckung 2 eingebaut und bilden gemeinsam ein Schaltfeld, durch das ein elektrisch betriebenes Gerät, beispielsweise eine Kaffeemaschine oder eine medizinische Untersuchungseinrichtung, bedient werden können. Es ist dazu erforderlich, dass die einzelnen Schaltvorrichtungen 1 ausgeleuchtet sind, um beispielsweise deren Betriebszustand durch entsprechende Farbgebung erkennen zu können. Auch sind durch eine intelligente Steuereinrichtung die jeweilige Schaltvorrichtung 1 beleuchtbar, um den Benutzer darauf hinzuweisen, dass die jeweils beleuchtete Schaltvorrichtung 1 in der entsprechenden Reihenfolge nunmehr zu betätigen ist.

Um die Schaltvorrichtung 1 in die Gehäuseabdeckung 2 einbauen zu können, ist für jede der Schaltvorrichtungen 1 eine Öffnung 3 in die Gehäuseabdeckung 2 einzuarbeiten. Die Schaltvorrichtung 1 besteht im Wesentlichen aus einem T-förmigen Taster 4, der nach Art eines Stößels in der Gehäuseabdeckung 2 axial beweglich geführt gehalten ist. Der Taster 4 schließt bündig mit der Gehäuseabdeckung 2 ab. Um das Eindringen von Schmutz und sonstigen Verunreinigungen zu verhindern, ist die Außenseite der Gehäuseabdeckung 2 mittels einer dünnwandigen elastisch verformbaren Folie 10 abgedeckt. Der Taster 4 ist an der Innenseite der Folie 10 befestigt, so dass beim Betätigen des Tasters 4 die Folie 10 die Bewegung des Tasters 4 nachvollzieht.

Im Inneren der Gehäuseabdeckung 2 ist eine Leiterplatte 5 angebracht, auf der zum einen eines oder mehrere Leuchtmittel 6, vorzugsweise eine LED-Leuchte und zum anderen ein elektrisch betriebener Schaltkontakt 8 angeordnet ist. Der Schaltkontakt 8 kann dabei derart aufgebaut sein, dass durch eine metallische Schnappscheibe eine Rückstellkraft auf den Taster 4 einwirkt, um diesen in die Ausgangsposition zurückzubewegen, wenn die manuell aufgebrachte Betätigungskraft auf den Taster 4 nicht mehr einwirkt.

Zwischen dem Außenumfang des Tasters 4 und der Öffnung 3 der Gehäuseabdeckung 2 ist ein ringförmiger Luftspalt 7 vorgesehen; die auf der Leiterplatte 5 angebrachten Leuchtmittel 6 strahlen die emittierten Lichtwellen in den ringförmigen Luftspalt 7 ab. Der Luftspalt 7 erstreckt sich demnach von den Leuchtmittein 6 bis zur Außenseite der Gehäuseabdeckung 2. Der Luftspalt 7 ist demnach parallel zu der Längsachse 9 des Tasters 4 ausgerichtet.

Um eine homogene Ausleuchtung des ringförmigen Lichtspaltes 7 zu erreichen, ist in diesem ein Lichtwellenleiter 11 eingesetzt, der an der Gehäuseabdeckung 2 abgestützt ist und an dieser fest oder lösbar montiert sein kann und nach außen bündig mit der Gehäuseabdeckung 2 abschließt.

Um die von den Leuchtmitteln 6 emittierten Lichtwellen in Richtung des ringförmigen Luftspaltes 7 zwischen dem Taster 4 und der Gehäuseabdeckung 2 zu leiten, ist auf der Außenseite des Lichtwellenleiters 11 eine Reflektionsblende 13 angebracht. Dies kann beispielsweise eine Farbbeschichtung sein oder eine Abschirmhülse 14, wie dies insbesondere der Figur 2 zu entnehmen ist.

Die Oberfläche der Leiterplatte 5 ist ebenfalls mit einer Reflektionsblende 13 versehen, so dass die von den Leuchtmitteln 6 ausgestrahlten Lichtwellen von den Reflektionsblenden 13 zurückgeworfen werden und ausschließlich durch den von dem Lichtwellenleiter 11 gebildeten Kanal in Richtung der Gehäuseabdeckung 2 verlaufen.

Dadurch, dass jede der Leuchtmittel 6 punktuelle Lichtkreise erzeugt, die an der Außenseite des Lichtwellenleiters 11 im Bereich der Gehäuseabdeckung 2 sichtbar sind, ist an der Abschirmhülse 14, wie dies insbesondere in Figuren 2 und 4a bis 4c entnommen werden kann, ein Reflektor 21 angebracht. Der Reflektor 21 kann rechteckförmig oder dachförmig ausgestaltet sein und fluchtend zu der Horizontalen oder aus dieser geneigt verlaufend an der Abschirmhülse 14 angebracht werden. Der Reflektor 21 dient dazu, die von dem Leuchtmittel 6 ausgestrahlten Lichtwellen zu verteilen, so dass diese nicht unmittelbar auf den Lichtwellenleiter 11 auftreffen. Darüber hinaus sind in die freie Stirnseite 18 des Lichtwellenleiters 11 im Bereich des Leuchtmittel 6 eine Mulde 22 eingearbeitet. Zwischen der Mulde 22 und dem Leuchtmittel 6 ist der Luftspalt 17 vorgesehen, um zu gewährleisten, dass die Lichtwellen mehrere unterschiedliche Meiden durchlaufen, um die Lichtwellen beim Übertritt der Medien zu brechen. Dies ist in der rechten Hälfte der Figur 2 dargestellt. Durch diese Maßnahme ist gewährleistet, dass der Lichtwellenleiter 11 in seiner gesamten Umfangsfläche Lichtwellen aufnimmt und diese in Richtung der Gehäuseabdeckung 2 weiterleitet, Die von den Lichtmitteln 6 ausgestrahlten Lichtwellen werden demnach Brechung und Reflexion homogenisiert.

Um diese Homogenität zu verbessern, sind in dem Lichtwellenleiter 11 eine Vielzahl von Partikel 12 integriert, durch die die Lichtwellen gebrochen sind. Folglich ist die Außenseite des Lichtwellenleiters 11 im Bereich der Gehäuseabdeckung 2 gleichmäßig ausgeleuchtet. Um diese Ausleuchtung weiter zu verbessern, ist, wie insbesondere der Figur 2 entnommen werden kann, die obere Stirnseite 19 des Lichtwellenleiters 11 mit unterschiedlichen Ebenen 20', 20" ausgestattet. Dabei verläuft die dem Taster 4 zugewandte Ebene 20' auf demselben Höhenniveau wie die Außenseite der Gehäuseabdeckung 2 und schließt demnach fluchtend zu dieser ab.

Unterhalb der Gehäuseabdeckung 2 ist die Ebene 20" angeordnet. Diese unterschiedlichen Höhenniveaus der oberen Stirnseite 19 des Lichtwellenleiters 11 bewirken, dass in diesem Bereich die aus dem Lichtwellenleiter 11 austretenden Lichtwellen erneut gebrochen sind, um die homogene Abstrahlung zwischen der Taste 4 und der Gehäuseabdeckung 2 zu verbessern. Darüber hinaus kann in dem Lichtwellenleiter 11 eine Nut oder Schlitz eingearbeitet sein, so dass der Lichtwellenleiter 11 im Querschnitt teilweise U-förmig gestaltet ist und demnach ein Luftspalt zur Brechung der Lichtwellen entsteht. Der Schlitz erstreckt sich dabei von der unteren Stirnseite 18 bis etwas unterhalb der Gehäuseabdeckung 2 bzw. der Ebene 20" und verläuft parallel zu der Längsachse 9.

Die Folie 10 ist fluchtend zu dem Lichtwellenleiter 11 angeordnet und in diesem Bereich 23 transparent oder zumindest semitransparent ausgebildet, so dass die Lichtwellen durch diesen Bereich 23 hindurchdringen. Seitlich neben dem Lichtwellenleiter 11 ist die Folie 10 in einem mit der Bezugsziffer 24 gekennzeichneten Bereich beschichtet, so dass keine Lichtwellen in diesem Bereich 24 der Folie 10 hindurchdringen.

Des Weiteren ist der Figur 2 zu entnehmen, dass die untere Stirnseite 18 des Lichtwellenleiters 11 muldenförmig ausgebildet ist und durch diese eine Kapselung des Leuchtmittels 6 entsteht. Die Mulde 22 kann durch den Reflektor 21 ersetzt werden, wie dies in den Figuren 4a bis 4c gezeigt ist.

In Figur 1 ist dargestellt, dass zwischen der Oberfläche des Leuchtmittels 6 und der unteren Stirnseite 18 des Lichtwellenleiters 11 ein Luftspalt 17 vorgesehen ist, um die Anzahl der Mediumsübergange zu erhöhen, die die Lichtwellen zu durchlaufen haben. Dies bewirkt eine Brechung der Lichtwellen und dadurch entsteht eine homogene Ausleuchtung des Lichtwellenleiters 11.

## Patentansprüche

1. Schaltvorrichtung (1) zur Erzeugung eines oder mehrerer elektrischer Schaltsignale, mit mindestens einem Taster (4), der in eine in einer Gehäuseabdeckung (2) der Schaltvorrichtung (1) eingearbeiteten Öffnung (3) eingesetzt ist und der in dieser in Richtung eines auf einer Leiterplatte (5) montierten Schaltkontaktes (8) nach Art eines Stößels axial beweglich zustellbar ist, mit einem zwischen dem Taster (4) und der Innenwand der Öffnung (3) vorgesehenen ringförmigen ersten Luftspalt (7), der von der Leiterplatte (5) bis zur Gehäuseabdeckung (2) verläuft, und mit mindestens einem Leuchtmittel (6), vorzugsweise eine LED, die auf der Leiterplatte (5) im Bereich des ersten Luftspaltes (7) angeordnet ist, mit einem in den ersten Luftspalt (7) eingesetzten Lichtwellenleiter (11), der mit der Gehäuseabdeckung (2) fest oder lösbar verbunden ist, und dessen Innenkontur an die Außenkontur des Tasters (4) derart angepasst ist, dass der Taster (4) ganz oder zumindest bereichsweise an der Innenkontur des Lichtwellenleiters (11) während der axialen Bewegung geführt gehalten ist,wobei zwischen dem Lichtwellenleiter (11) und dem jeweiligen Leuchtmittel (6) ein zweiter Luftspalt (17) vorgesehen ist und/oder wobei in dem Lichtwellenleiter (11) ein Schlitz eingearbeitet ist, der im Bereich der Leuchtmittel (6) und parallel zu der Längsachse (9) verläuft,
**dadurch gekennzeichnet,**
**dass** zwischen dem Lichtwellenleiter (11) und dem Leuchtmittel (6) im Bereich des zweiten Luftspalts (17) ein Reflektor (21, ) eingebaut ist, dass der Reflektor (21, ) parallel zu der Stirnseite (18) des Lichtwellenleiters (11) oder geneigt zu der von der Stirnseite (18) gebildeten Ebene verlaufend angeordnet ist und dass der Reflektor (21, ) im Querschnitt rechteck-, dach-, drachenförmig oder rund ausgebildet ist.

2. Schaltvorrichtung nach Anspruch 1,
**dadurch gekennzeichnet,**
**dass** auf der Außenfläche des Lichtwellenleiters (11) und/oder auf der Leiterplatte (5) eine Reflektionsblende (13) oder eine lichtreflektierende Farbschicht vorgesehen ist, die zwischen der Gehäuseabdeckung (2) und der Leiterplatte (5) verläuft.

3. Schaltvorrichtung nach einem der vorgenannten Ansprüche,
**dadurch gekennzeichnet,**
**dass** in den Lichtwellenleiter (11) eine Vielzahl von die Lichtwellen brechenden Partikeln (12) eingesetzt sind.

4. Schaltvorrichtung nach einem der vorgenannten Ansprüche,
**dadurch gekennzeichnet,**
**dass** der Lichtwellenleiter (11) im Bereich der Gehäuseabdeckung (2) eine oder mehrere Ebenen (20',20") aufweist, die in unterschiedlichen Höhenniveaus angeordnet sind und dass mindestens eine der Ebenen (20") unterhalb der von der Gehäuseabdeckung gebildeten Ebene verläuft und dass eine oder mehrere der von dem Lichtweltenleiter (11) gebildeten Ebenen (20'), vorzugsweise die der Innenseite des Lichtwellenleiters (11) zugeordneten
Bereiche, auf dem von der Außenseite der Gehäuseabdeckung (2) gebildeten Ebene verlaufen.

5. Schaltvorrichtung nach einem der vorgenannten Ansprüche,
**dadurch gekennzeichnet,**
**dass** auf der Außenseite der Gehäuseabdeckung (2) eine elastisch verformbare Folie (10) angeordnet ist, durch die der Lichtwellenleiter (11) und der Taster (4) abgedeckt sind und dass die Folie (10), zumindest bereichsweise, mit der Außenseite des Tasters (4) fest verbunden ist.

6. Schaltvorrichtung nach Anspruch 5,
**dadurch gekennzeichnet,**
**dass** die Folie (10) im Bereich des Lichtwellenleiters (11) transparent oder semitransparent ausgebildet ist und seitlich neben dem Lichtwellenleiter (11) eine Licht reflektierende Beschichtung aufweist.

7. Schaltvorrichtung nach einem der vorgenannten Ansprüche,
**dadurch gekennzeichnet,**
**dass** zwischen der Innenseite der Gehäuseabdeckung (2) und der Außenseite des Lichtwellenleiters (11) eine Abschirmhülse (14) eingesetzt ist, dass in die Abschirmhülse (14) zwei zueinander gegenüberliegende Kerben (15) eingearbeitet sind und dass auf der Außenseite des Lichtwellenleiters (11) jeweils eine der Kerben (15) zugeordneten Nasen (16) angeformt sind, die im montierten Zustand nach Art einer Hinterschneidung in die Kerben (15) verrastet sind.

## Claims

1. A switching device (1) for generating one or more electrical switching signals, with at least one button (4) inserted in an opening (3) worked in a housing cover (2) of the switching device (1), in which the button (4) can be moved within this opening (3) in the direction of a switch contact (8) mounted on a circuit board (5) along an axial path in the manner of a tappet, with a first ring-shaped air gap (7) provided between the button (4) and the inner wall of the opening (3) and running from the circuit board (5) to the housing cover (2), and with at least one light source (6), preferably an LED, arranged on the circuit board (5) in the area of the first air gap (7), with an optical fibre (11) inserted in the first air gap (7) and connected to the housing cover (2) in a fixed or releasable connection, the inner contour of which optical fibre (11) is adapted to the outer contour of the button (4) in such a way that the button (4) is held guided on the inner contour of the optical fibre (11) entirely or at least in certain areas during the axial movement, in which case a second air gap (17) is provided between the optical fibre (11) and the corresponding light source (6) and/or a slit is worked into the optical fibre (11) running parallel with the lengthways axis (9) in the area of the light source (6),
**characterised in that,**
a reflector (21) is installed between the optical fibre (11) and the light source (6) in the area of the second air gap (17), that the reflector (21) is arranged in parallel with the end (18) of the optical fibre (11) or at an angle to the plane formed by the end (18), and that the reflector (21) has a rectangular, roof-shaped, kite shaped or round cross-section.

2. The switching device in accordance with Claim 1, **characterised in that,**
a reflection orifice (13) or a coat of light-reflective paint is provided on the outside surface of the optical fibre (11) and/or on the circuit board (5), which runs between the housing cover (2) and the circuit board (5).

3. The switching device in accordance with one of the aforementioned claims,
**characterised in that,**
a plurality of particles (12) which scatter the light waves are inserted in the optical fibre (11).

4. The switching device in accordance with one of the aforementioned claims,
**characterised in that,**
in the area of the housing cover (2), the optical fibre (11) has one or more planes (20', 20") arranged on different height levels, that at least one of the planes (20") runs below the plane formed by the housing cover, and that one or more of the planes (20') formed by the optical fibre (11), preferably the one allocated to the inside of the optical fibre (11), runs along the plane formed by the outside of the housing cover (2).

5. The switching device in accordance with one of the aforementioned claims,
**characterised in that,**
an elastically deformable foil (10) is arranged on the outside of the housing cover (2), by means of which foil (10) the optical fibre (11) and the button (4) are covered, and that the foil (10) is firmly connected to the outside of the button (4), at least in areas.

6. The switching device in accordance with Claim 5, **characterised in that,**
the foil (10) in the area of the optical fibre (11) is configured as transparent or semi-transparent and has a light-reflecting coating on the side next to the optical fibre (11).

7. The switching device in accordance with one of the aforementioned claims,
**characterised in that,**
a shield sleeve (14) is inserted between the inside of the housing cover (2) and the outside of the optical fibre (11), that two opposite notches (15) are worked into the shield sleeve (14) and that projections (16) are formed on the outside of the optical fibre (11) with one allocated to each of the notches (15), in which case these projections (16) are engaged in the notches (15) in the manner of an undercut in assembled condition.

## Revendications

1. Dispositif de commutation (1) pour la génération d'un ou de plusieurs signaux électriques commutation, comprenant au moins une touche (4) insérée dans une ouverture (3) pratiquée dans un recouvrement du boîtier (2) du dispositif de commutation (1) et qui se laisse approcher axialement dans celle-ci, à la manière d'un poussoir, en direction d'un contact de commutation (8) monté sur une platine (5), avec un premier interstice annulaire (7) prévu entre la touche (4) et la paroi intérieure de l'ouverture (3) et s'étendant depuis la platine (5) jusqu'au recouvrement du boîtier (2), et avec au moins un organe d'éclairage (6), de préférence une DEL, disposée au niveau du premier interstice (7) sur la platine (5), avec un conducteur d'ondes lumineuses (11) monté dans le premier interstice (7) lié de manière séparable avec le recouvrement du boîtier (2), et dont le contour intérieur est adapté au contour extérieur de la touche (4) de sorte que lors du mouvement axial, la touche (4) est guidée entièrement ou par endroits sur le contour intérieur du conducteur d'ondes lumineuses (11), avec entre le conducteur d'ondes lumineuses (11) et l'organe d'éclairage respectif (6) un deuxième interstice (17), et/ou il est pratiqué dans le conducteur d'ondes lumineuses (11) une fente qui, au niveau de l'organe d'éclairage (6), s'étend parallèlement à l'axe longitudinal (9)
**caractérisé en ce que**,
entre le conducteur d'ondes lumineuses (11) et l'organe d'éclairage (6), il est prévu au niveau du deuxième interstice (17), un réflecteur (21), que le réflecteur (21) est monté parallèlement à la face frontale (18) du conducteur d'ondes lumineuses (11) ou incliné par rapport au plan formé par la face frontale (18) et que la section transversale du réflecteur (21) a la forme d'un rectangulaire, d'un toit, d'un cerf-volant ou la forme ronde.

2. Dispositif de commutation d'après la revendication 1,
**caractérisé en ce que**
sur la face extérieure du conducteur d'ondes lumineuses (11) et/ou sur la platine (5), il est prévu un panneau de réflexion (13) ou une couche de peinture réfléchissant la lumière et s'étendant entre le recouvrement du boîtier (2) et la platine (5).

3. Dispositif de commutation d'après une des revendications précédentes, **caractérisé en ce que**
dans le conducteur d'ondes lumineuses (11), il est prévu de nombreuses particules (12) réfractant la lumière.

4. Dispositif de commutation d'après une des revendications précédentes, **caractérisé en ce que**,
au niveau du recouvrement du boîtier (2), le conducteur d'ondes lumineuses (11) comprend un ou plusieurs plans (20', 20") disposés à des hauteurs différentes, et qu'au moins un des plans 20" s'étend au-dessous du plan formé par le recouvrement du boîtier (2), et qu'un ou plusieurs des plans (20') formés par le conducteur d'ondes lumineuses (11), de préférence les secteurs assignés à la face intérieure du conducteur d'ondes lumineuses (11), s'étendent dans le plan formé par la face extérieure du recouvrement du boîtier (2).

5. Dispositif de commutation d'après une des revendications précédentes, **caractérisé en ce que**
sur la face extérieure du recouvrement du boîtier (2), il est prévu une feuille élastique déformable (10) recouvrant le conducteur d'ondes lumineuses (11) et la touche (4) et qu'au moins par endroits, la feuille (10) est liée rigidement à la face extérieure de la touche (4).

6. Dispositif de commutation d'après la revendication 5,
**caractérisé en ce que**,
au niveau du conducteur d'ondes lumineuses (11), la feuille (10) est transparente ou semi-transparente et qu'à côté du conducteur d'ondes lumineuses (11), elle possède une couche réfléchissant la lumière.

7. Dispositif de commutation d'après une des revendications précédentes, **caractérisé en ce que**,
entre la face intérieure du recouvrement du boîtier (2) et la face extérieure du conducteur d'ondes lumineuses (11), il est monté une douille de blindage (14), que dans la douille de blindage (14), il est pratiqué deux encoches (15) opposées l'une à l'autre et que sur la face extérieure du conducteur d'ondes lumineuses (11), il est formé des nez (16) assignés à respectivement une des encoches (15) qui, en état monté, s'engrènent à la manière d'une dépouille dans les encoches (15).
